# EUROPÄISCHE PATENTSCHRIFT

(11) **EP 2 360 316 B1**
(45) Veröffentlichungstag und Bekanntmachung des Hinweises auf die Patenterteilung: **25.03.2015**
(21) Anmeldenummer: 11001034.5
(22) Anmeldetag: 09.02.2011
(51) Int. Cl.: E01B 27/02, E01B 27/10

(54) **Wagenverbund zur Materialförderung im Gleisbau**
Train of wagons for transporting material in rail construction
Rame de wagons destiné au transport de matériau dans la pose de voie

(30) Priorität: 11.02.2010 DE 102010007513
(43) Veröffentlichungstag der Anmeldung: 24.08.2011
(73) Patentinhaber: Zürcher, Ralf, 77974 Meissenheim (DE)
(72) Erfinder: Zürcher, Ralf, 77974 Meissenheim (DE)
(74) Vertreter: Goy, Wolfgang

(56) Entgegenhaltungen:
- EP-A1- 0 303 037
- EP-A1- 0 844 330
- EP-A2- 2 090 490
- DE-A1- 10 338 463
- FR-A1- 2 213 862

## Beschreibung

Die Erfindung betrifft einen Wagenverbund zur Materialförderung im Gleisbau nach dem Oberbegriff des Anspruchs 1.

Im Gleisbau gibt es die sogenannten Materialfördersilowagen (MFS-Wagen). Diese dienen zum einen zum Transport von Baustoffen in Baustellenbereichen, insbesondere Sand, Kies, Schotter oder dgl. zu einer Baumaschine oder von einer Baumaschine weg sowie zum anderen der Zwischenbunkerung der vorgenannten Materialien.

Bei den genannten MFS-Wagen werden die Materialien mittels Förderbänder von Wagen zu Wagen transportiert. Man spricht hier vom "Durchbunkern" der Stoffe in der Wagenkolonne. Hierbei kann die Anzahl der aneinandergereihten Wagen willkürlich gewählt werden. Die Wagen besitzen dabei im Innern ein Bodenförderband zum Transportieren der Materialien. Die Übergabe von Wagen zu Wagen erfolgt mittels eines Übergabeförderbandes.

Aus der EP-A-2090490 ist ein Eisenbahnwaggon zum Transport, insbesondere für Eisenbahnwaggons hinter Bettungsreinigungsmaschinen bekannt, bei dem sich ein Haltekörper vorwiegend entlang einer vorbestimmten Richtung erstreckt. Haupttransportmittel, die auf einer Tragstruktur montiert sind, fördern Material entlang der vorbestimmten Richtung zwischen einem Ladebereich und einem Entladebereich der Tragstruktur. Ein Hilfstransportmittel ist in Bezug zu der Tragstruktur zwischen zumindest zwei Betriebsanordnungen bewegbar, einer Nichtbetriebsanordnung, in der das Haupttransportmittel das Material fördert, und einer Umleitungs-/Bypassanordnung, in der das Hilfstransportmittel das Material fördert.

Der Erfindung liegt die **Aufgabe** zugrunde, einen Wagenverbund zur Materialförderung im Gleisbau der eingangs angegebenen Art derart weiterzuentwickeln, dass der Transport der Materialien verbessert ist.

Die technische **Lösung** ist gekennzeichnet durch die Merkmale im Kennzeichen des Anspruchs 1.

Dadurch ist ein Materialfördersilowagenverbund zum Transport und zur Zwischenbunkerung von verschiedenen Materialien mit einseitiger oder beidseitiger Belademöglichkeit sowie Entlademöglichkeit geschaffen, welcher hinsichtlich des Transports der Materialien sehr flexibel ist. Für den erfindungsgemäßen Wagenverbund sind mehrere, auf einem Gleis verfahrbare Wagen zur Aufnahme von Material hintereinander zusammengekoppelt. Ein Bodenförderband dient der Förderung von Material längs des Bodens der Wagen, wobei zur Übergabe des Materials zwischen benachbarten Wagen am Kopfende des Wagens im Bereich des Bodenförderbandes ein unteres Übergabeförderband vorgesehen ist. Dieses ist derart ansteuerbar und betätigbar, dass es nach oben in eine Abwurfstellung zur Übergabe des Materials an den benachbarten Wagen verschwenkbar oder abknickbar ist. Weiter ist zur Übergabe von Material zwischen benachbarten Wagen zumindest ein durchgehendes Dachförderband im Dachbereich der Wagen vorgesehen, wobei sich die Enden der Dachförderbänder benachbarter Wagen in vertikaler Richtung gesehen überlappen. Mittels der Bodenförderbänder der zu dem Wagenverbund zusammengekoppelten Wagen kann Material einer ersten Art in eine vorgegebene Richtung transportiert werden, und zwar in die Richtung, in der das Übergabeförderband das Material dem benachbarten Wagen aufgibt, während gleichzeitig mittels der Dachförderbänder der zu dem Wagenverbund zusammengekoppelten Wagen Material einer zweiten Art in die entgegengesetzte Richtung zu der Transportrichtung der Bodenförderbänder transportiert werden kann.

Die Grundidee des erfindungsgemäßen Materialfördersilowagenverbunds liegt dabei darin, dass beide Kopfenden des MFS-Wagens jeweils ein unteres Übergabeförderband aufweisen. Diese Übergabeförderbänder weisen dabei eine horizontal ausgerichtete Grundstellung auf. In der Betriebsstellung können diese Übergabeförderbänder in ihrer Gesamtheit nach oben verschwenkt oder alternativ ein Teilabschnitt nach oben abgeknickt werden. Das Abwurfende des Übergabeförderbandes liegt dabei derart, dass es das Material entweder direkt dem benachbarten Wagen zuführen kann oder aber dass das Übergabeförderband das Material zunächst einem zugeordneten Förderband des benachbarten Wagens aufgibt, von wo aus dann der eigentliche Abwurf des Materials in diesen benachbarten Wagen erfolgen kann. Somit ist es mit diesen Übergabeförderbändern möglich, dass das Material entweder nur in eine Richtung oder aber in beide Richtungen, also beidseitig von Wagen zu Wagen transportiert werden kann, ohne dass dann die Wagen gedreht werden müssen. Die Übergabe der Materialien kann somit variabel erfolgen. Ebenso kann die Beladung und/oder Entladung der Wagen variabel erfolgen. Der erfindungsgemäße Materialtransport sieht dabei so aus, dass die Bodenförderbänder des Wagenverbundes mit ihren Übergabeförderbändern das Material einer ersten Art in eine vorgegebene Richtung transportieren. Bei diesem Material erster Art kann es sich beispielsweise um Materialien handeln, welche als neue Materialien frisch eingebaut werden sollen. Hierzu werden diese Materialien zunächst den Arbeitswagen zugeführt und dann von Wagen zu Wagen bis hin zur Einbaustelle transportiert. Umgekehrt muss das ausgebaute Material von dem Ausbauwagen abtransportiert werden. Hierzu dienen dann die Dachförderbänder des Wagenverbundes, welche den Abtransport in die entgegengesetzte Transportrichtung bewerkstelligen. Der Platz in den Wagen, der durch das einzubauende Material der ersten Art sukzessive frei wird, kann dann für das ausgebaute Material der vorbeschriebenen zweiten Art verwendet werden. Es handelt sich somit gewissermaßen um ein rollierendes System, bei dem im Bodenbereich Material zugeführt und im Dachbereich Material abgeführt wird, oder umgekehrt. Die Bodenbänder können entlang des Wagenbodens als einteiliges oder mehrteiliges Bodenband ausgebildet sein. Vorzugsweise kann das Übergabeförderband in eine Ruhestellung übergeführt werden, bei welcher es ausgehend von seiner horizontalen Stellung hin zu Wagenmitte eingefahren wird. Ferner ist vorgesehen, dass das untere Übergabeförderband in seiner horizontalen Stellung in Richtung Wagenmitte zurückverfahrbar ist.

Hierzu kann ein Verfahrwagen oder ein Verfahrschlitten vorgesehen sein. Das Übergabeförderband kann dabei entweder einteilig oder zweiteilig ausgebildet sein. Bei der einteiligen Ausführung überspannt das Übergabeförderband auch den Verfahrwagen oder Verfahrschlitten und ist dann dort, wo der Wagen oder Schlitten aufhört, nach oben verschwenkbar. Bei der zweiteiligen Ausbildung kann der Verfahrwagen oder Verfahrschlitten mit einem eigenen Förderband ausgestattet sein. Davon separat ist dann das eigentliche Übergabeförderband, welches an dem Verfahrwagen oder Verfahrschlitten gelenkig angeordnet ist. Schließlich ist es.auch denkbar, dass der Verfahrwagen oder Verfahrschlitten nur als reiner Träger für das Übergabeförderband dient, also selbst kein Förderband aufweist. Dies bedeutet, dass das Bodenförderband sein Material nicht im Bereich des Verfahrwagens oder Verfahrschlittens abwirft, sondern dort, wo das Nachfolgeförderband beginnt, nämlich das Übergabeförderband. Die Verfahrbarkeit des Übergabeförderbandes bedeutet, dass in der entkoppelten waagerechten Stellung des unteren Übergabeförderbandes dieses mit einer horizontalen Bewegung zurückgezogen wird und eine Ruhestellung einnimmt. Dadurch kann der Wagen außerhalb des Baustellenbereiches verfahren werden, ohne dass ein zusätzlicher vorgeschalteter Schutzwagen notwendig ist. Sobald der Wagen den Baustellenbereich erreicht hat, kann er in die Arbeitsstellung gebracht werden, indem das Übergabeförderband waagrecht ausgefahren wird. In dieser Arbeitsstellung kann dann das untere Übergabeförderband noch eine Verschwenkbewegung oder eine Abknickbewegung nach oben ausführen, um in die gewünschte Arbeitsstellung zu gelangen.

Das durchgehende Dachförderband ist an den beiden Enden entweder nach oben oder nach unten abknickbar oder weist an beiden Enden jeweils ein - zusätzliches - Überbrückungsförderband auf. Dabei ist vorgesehen, dass sich die Enden der Dachförderbänder bzw. der Überbrückungsförderbänder benachbarter Wagen in vertikaler Richtung gesehen überlappen. Durch eine entsprechende Stellung dieser Überbrückungsförderbänder oder des abgeknickten Endes des Dachförderbandes ist es möglich, das Material entweder in die eine Richtung oder in die andere Richtung im Dachbereich der zusammengekoppelten Wagen zu transportieren. Diese Bypassförderbänder sind somit im Dachbereich angeordnet. Grundsätzlich ist es selbstverständlich auch denkbar, die Bypassförderbänder unterhalb des Containers des Wagens anzuordnen. Bevorzugt ist jedoch die Anordnung der Dachförderbänder im Bereich des Daches der Container. Zur Vermeidung eines kopfseitigen Überstandes bei einer Überführung des Wagens zu einer Baustelle ist es weiterhin denkbar, dass das abknickbare Ende des Dachförderbandes oder das Überbrückungsförderband um etwa 90° bis 180° entweder nach oben oder nach unten in eine Ruheposition zurückverschwenkt wird.

Da jeder Wagen an beiden Kopfenden jeweils ein unteres Förderband aufweist, ist eine reversible Transportrichtung möglich. Dies geht dann einher mit der Transportrichtung des Dachförderbandes, welche dann gleichermaßen reversibel wäre.

Durch steuerbare Verschwenkung oder Abknickung des unteren Übergabeförderbandes ist es möglich, den Abwurfpunkt für das Material exakt einzustellen. Dadurch ist eine hohe Flexibilität gewährleistet.

Die Grundidee der Weiterbildung gemäß Anspruch 2 liegt darin, dass das Kopfende des MFS-Wagens mit einem Förderband-Paar ausgestattet ist, nämlich mit dem unteren Übergabeförderband sowie mit einem darüber befindlichen oberen Aufnahmeförderband. Mit diesen Förderbändern ist es möglich, dass das Material in beide Richtungen, also beidseitig von Wagen zu Wagen transportiert werden kann. Somit können die erfindungsgemäßen Materialfördersilowagen das Material mittels der Bodenförderbänder sowie mit den Übergabe- sowie Aufnahmeförderbändern in beide Arbeitsrichtungen transportieren, ohne die Wagen drehen zu müssen. Die Übergabe der Materialien kann somit variabel in beide Arbeitsrichtungen erfolgen. Ebenso kann die Beladung und/oder Entladung der Wagen an jedem der beiden Enden des Wagens erfolgen. Die Bodenbänder können entlang des Wagenbodens als einteiliges oder mehrteiliges Bodenband ausgebildet sein. Ein wesentlicher Aspekt der Förderbänder zur Übergabe und Aufnahme des Materials am jeweiligen Wagenkopf ist, dass sie entkoppelt sind. Dies bedeutet, dass das obere Aufnahmeförderband und das untere Übergabeförderband separat ansteuerbar sind. Vom Strömungsfluß her gesehen erfolgt somit die Übergabe des Materials vom Bodenförderband auf das zugeordnete Übergabeförderband. Dieses ist etwas nach oben verschwenkt oder bezüglich eines Teilbereiches nach oben abgeknickt. Das Aufnahmeförderband des benachbarten Wagens ist ausgehend von einer zentralen Ausgangsstellung mit seinem einen Ende derart nach unten verschwenkt, dass dieser Endbereich des Aufnahmeförderbandes unterhalb der Abwurfstelle des Übergabeförderbandes des benachbarten Wagens liegt. Auf diese Weise kann das Übergabeförderband das Material auf das Aufnahmeförderband abwerfen. Dadurch wird das Material weiter in Richtung des Aufnahmeförderbandes schräg nach oben transportiert, bis es die Abwurfstelle mit Abstand oberhalb des Wagenbodens erreicht und abgeworfen werden kann. Diese Abwurfstelle liegt im oberen Bereich des Wagens, insbesondere in Höhe des Daches. Da jeder Wagen beidseitig jeweils mit einem Übergabeförderband sowie mit einem Aufnahmeförderband ausgestattet ist, können diese in der gewünschten Materialförderrichtung in die gewünschten Positionen unabhängig voneinander übergeführt werden. Diejenigen Förderbänder, welche für den Transport des Materials von Wagen zu Wagen nicht benötigt werden, befinden sich in einer horizontalen Parkposition. Dabei befindet sich für das Aufnahmeförderband die Parkposition im Dachbereich des Wagens. Diese unterschiedlichen Einsatzmöglichkeiten der Förderbänder werden durch die getrennte Beweglichkeit und Ansteuerbarkeit gewährleistet. So ist durch die variable Verlagerung der Förderbänder eine Übergabe des Materials von Wagen zu Wagen möglich, und zwar in beide Förderrichtungen. Somit ist eine Richtungsänderung aufgrund der entkoppelten Förderbänder ohne Weiteres möglich.

Die Weiterbildung gemäß Anspruch 3 schlägt die Anordnung zwischen dem Bodenförderband des Wagens und dem zugeordneten Übergabeförderband vor, wobei das Bodenförderband mit seinem Abwurfende in vertikaler Richtung gesehen oberhalb des unteren Übergabeförderbandes liegt. Indem die zuvor beschriebenen Förderbänder kaskadenartig angeordnet sind, ist ein problemloser Transport des Materials von Förderband zu Förderband möglich. Das Bodenförderband ist hierfür am Ende vorzugsweise nach oben leicht abgeknickt.

Die Weiterbildung gemäß Anspruch 4 schlägt vor, dass das obere Aufnahmeförderband nicht nur nach unten verschwenkbar ist, sondern auch in Längsrichtung des Wagens verfahrbar ist. Dies ist von Vorteil, da aus einer Parkposition im Container des Wagens heraus das Aufnahmeförderband in dem auskragenden Bereich unterhalb des Übergabeförderbandes des benachbarten Wagens verfahren werden kann. Dies bedeutet zum einen, dass das Aufnahmeförderband in der Parkposition geschützt innerhalb der Kontur des Wagens liegt, dass aber das Aufnahmeförderband derart verstellt werden kann, dass es die logistische Kopplung zu dem Übergabeförderband des benachbarten Wagens problemlos herstellen kann.

Eine weitere Weiterbildung schlägt gemäß Anspruch 5 vor, dass das untere ein- und ausziehbare Übergabeförderband seitlich verschwenkbar ist. Diese seitliche Verschwenkbarkeit um eine vertikale Achse hat den Vorteil, dass das Material seitlich des Gleises ausgebracht werden kann.

Gemäß der Weiterbildung in Anspruch 6 können ein oder mehrere der vorgenannten zueinander parallele Dachförderbänder vorgesehen sein.

Weiterhin ist es gemäß der Weiterbildung gemäß Anspruch 7 denkbar, dass die Überbrückungsförderbänder seitlich verschwenkbar sind, so dass ein seitlicher Austrag des Materials möglich ist.

Schließlich schlägt die Weiterbildung gemäß Anspruch 8 vor, dass die Übergabeförderbänder und/oder die Aufnahmeförderbänder und/oder die Dachförderbänder derart steuerbar sind, dass durch eine entsprechende Positionierung der vorbeschriebenen Förderbänder bei Materialabwurf der Dachförderbänder auf die darunter befindlichen Übergabeförderbänder und/oder Aufnahmeförderbänder möglich ist.

Ausführungsbeispiele einer erfindungsgemäßen Vorrichtung zur Materialförderung im Gleisbau werden nachfolgend anhand der Zeichnungen beschrieben. In diesen zeigt:
- Fig. 1a: eine nicht erfindungsgemäße Ausführungsform des Wagenverbunds zur Materialförderung mit einer Materialförderung in der Zeichnung nach links;
- Fig. 1b: ein Detailausschnitt der Darstellung in Fig. 1a:
- Fig. 2a: eine Darstellung entsprechend der in Fig. 1a, jedoch mit einer entgegengesetzten Materialförderrichtung;
- Fig. 2b: ein Detailausschnitt der Darstellung in Fig. 2a;
- Fig. 3: eine kombinierte schematische Darstellung in beide Materialförderrichtungen einer nicht erfindungsgemäßen Ausführungsform;
- Fig. 4: eine weitere schematische Darstellung bezüglich der Verstellbarkeit des Materialflusses mit einer Materialförderrichtung in der Zeichnung nach links einer nicht erfindungsgemäßen Ausführungsform;
- Fig. 5a: eine weitere nicht erfindungsgemäße Darstellung von zwei benachbarten Wagen mit ausgefahrenen unteren Übergabeförderbändern;
- Fig. 5b: eine Darstellung entsprechend der in Fig. 5a, jedoch mit eingefahrenen unteren Übergabeförderbändern;
- Fig. 6a: eine Ansicht des Wagens mit ausgefahrenem unteren Übergabeförderband einer nicht erfindungsgemäßen Ausführungsform;
- Fig. 6b: eine Draufsicht auf das untere Übergabeförderband in einer seitlich verschwenkten Stellung einer nicht erfindungsgemäßen Ausführungsform;
- Fig. 7a: eine erfindungsgemäße Ausführungsform des Wagenverbunds zur Materialförderung im Gleisbau mit einer Materialförderrichtung nach links;
- Fig. 7b: eine Darstellung entsprechend der in Fig. 7a, jedoch mit umgekehrter Materialförderrichtung;
- Fig. 8a: eine Schnittdarstellung durch den Materialfördersilowagen in Fig. 7a in einer ersten Ausführungsvariante;
- Fig. 8b: eine Darstellung entsprechend der in Fig. 8a in einer zweiten Ausführungsvariante mit einem doppelten Dachförderband;
- Fig. 9a: eine nicht erfindungsgemäße Ausführungsform der Materialförderung mit einer Materialförderung in der Zeichnung nach links;
- Fig. 9b: ein Detailausschnitt der Darstellung in Fig. 9a;
- Fig. 10a: eine Darstellung entsprechend der in Fig. 9a, jedoch mit einer entgegengesetzten Materialförderrichtung einer nicht erfindungsgemäßen Ausführungsform;
- Fig. 10b: ein Detailausschnitt der Darstellung in Fig. 10a.

Der erfindungsgemäße Wagenverbund zur Materialförderung im Gleisbau weist mehrere auf einem Gleis 1 verfahrbare Wagen 2 auf. Bei der Darstellung in Fig. 1a, die eine nicht erfindungsgemäße Ausführungsform ohne Dachförderbänder zeigt, sind zwei derartige Wagen 2 zusammengekoppelt. Links und rechts können weitere Wagen 2 vorgesehen sein.

Jeder Wagen 2 weist auf einem Fahrgestell einen Container 3 auf. Im Bodenbereich des Wagens 2 befindet sich ein Bodenförderband 4.

An den beiden Kopfenden des Wagens 2 befindet sich im Anschluss an die beiden Enden des Bodenförderbandes 4 jeweils ein unteres Übergabeförderband 5. Dieses ist ausgehend von einer horizontalen Ausgangsstellung nach oben verschwenkbar.

Im oberen Bereich des Containers 3 befindet sich ein oberes Aufnahmeförderband 6. In der Ruhestellung ist dieses dabei horizontal im Dachbereich ausgerichtet. In der Arbeitsstellung ist dieses obere Aufnahmeförderband 6 zum einen nach unten verschwenkt und zum anderen hin zum Kopfende des Wagens 2 verschoben, wie dies in Fig. 1a erkennbar ist.

Die Funktionsweise ist wie folgt:
In der Darstellung in Fig. 1a ist die Materialförderrichtung in der Zeichnung von rechts nach links. Das Material des rechten Wagens 2 wird mittels des Bodenförderbandes 4 nach links transportiert und auf das untere Übergabeförderband 5 dieses rechten Wagens 2 übergeben. Dieses untere Übergabeförderband 5 ist dabei etwas nach oben verschwenkt.

Beim linken Wagen 2 ist das gegenüberliegende obere Aufnahmeförderband 6 zum einen in der Zeichnung nach rechts verschoben und zum anderen mit seinem freien auskragenden Ende nach unten verschwenkt, so dass das freie Ende dieses oberen Aufnahmeförderbandes 6 unterhalb der Abwurfstelle des unteren Übergabeförderbandes 5 des rechten Wagens 2 zu liegen kommt. Das untere Übergabeförderband 5 des rechten Wagens 2 gibt somit das Material dem oberen Aufnahmeförderband 6 des linken Wagens 2 auf. Mit diesem Aufnahmeförderband 6 wird das Material dann nach oben ins Innere des Containers 3 befördert, von wo aus das Material dann in diesen Container 3 abgeworfen wird.

Fig. 2a zeigt die gleichen, nicht erfindungsgemäßen Wagen wie in Fig. 1a, jedoch ist die Materialförderrichtung des Bodenförderbands 4 umgedreht, also in der Zeichnung von links nach rechts. Wie erkennbar ist, befinden sich die bezüglich Fig. 1a dort verschwenkten Förderbänder, nämlich das untere Übergabeförderband 5 sowie das obere Aufnahmeförderband 6 in der horizontalen Ausgangsstellung. Hingegen sind die korrespondierenden anderen Förderbänder, nämlich im linken Wagen 2 das untere Übergabeförderband 5 und im rechten Wagen 2 das obere Aufnahmeförderband 6 verschwenkt, so dass eine Übergabe des Materials vom linken Wagen 2 auf den rechten Wagen 2 erfolgen kann. Auch hier ist der Materialfluß in Fig. 2b angedeutet.

Fig. 3 und Fig. 4 zeigen schematische Darstellungen einer nicht erfindungsgemäßen Ausführungsform eines Wagenverbunds ohne Dachförderbänder. Dabei sind in Fig. 3 beide Malerialförderrichtungen gezeigt, nämlich mit den durchgezogenen Linien in der Zeichnung von rechts nach links und mit der gestrichelten Linie in der Zeichnung von links nach rechts. Bei der Darstellung in Fig. 4 ist die Materialförderrichtung von rechts nach links.

Fig. 5a zeigt nochmals in einer vergrößerten Darstellung den Übergangsbereich zwischen zwei Wagen 2 eines nicht erfindungsgemäßen Wagenverbunds ohne Dachförderbänder. Dabei ist erkennbar, dass die beiden unteren Übergabeförderbänder 5 der Wagen 2 ausgefahren sind. Diese Position wird im Baustellenbereich verwendet.

Da aber bei einer Transportfahrt außerhalb des Baustellenbereiches die beiden unteren Übergabeförderbänder 5 nicht auskragen dürfen, werden sie gemäß Fig. 5b zu diesem Zweck eingefahren.

Fig. 6a und 6b zeigen nochmals das untere Übergabeförderband 5 eines nicht erfindungsgemäßen Wagenverbunds in einer Weiterbildung. Dabei ist in Fig. 6b erkennbar, dass das untere Übergabeförderband 5 nicht nur nach oben verschwenkbar ist, sondern auch um eine vertikale Achse seitlich verschwenkbar ist.

Fig. 7a zeigt eine erfindungsgemäße Ausführungsform des Wagenverbunds mit Wagen 2. Der Unterschied zu den Wagen in Fig. 1a besteht darin, dass ein oder mehrere Dachförderbänder 7 vorgesehen sind, welche sich im Dachbereich des Containers 3 in Längsrichtung des Wagens 2 erstrecken. Endseitig weist das Dachförderband 7 jeweils ein Überbrückungsförderband 8 auf. Diese Überbrückungsförderbänder 8 sind jeweils ausgehend von einer horizontalen Ausgangsstellung nach unten verschwenkbar (vom Grundprinzip her könnten sie auch nach oben verschwenkbar sein).

Die Funktionsweise ist wie folgt:

Fig. 7a zeigt die Materialförderrichtung von rechts nach links. Dies bedeutet, dass das Überbrückungsförderband 8 auf der linken Seite des rechten Wagens 2 horizontal ausgerichtet ist, während das rechte Überbrückungsförderband 8 des linken Wagens 2 nach unten verschwenkt ist, so dass die Abwurfstelle des rechten Überbrückungsförderbandes 8 oberhalb des linken Überbrückungsförderbandes 8 liegt. Dadurch ist ein durchgehender Materialtransport von Wagen 2 zu Wagen 2 möglich.

Fig. 7b zeigt die umgekehrte Materialförderrichtung in der Zeichnung von links nach rechts. Die Stellungen der Überbrückungsförderbänder 8 sind dabei im Vergleich zu Fig. 7a umgekehrt.

Die figurativ in Fig. 7a und 7b gezeigten Bodenförderbänder, Übergabeförderbänder 5 und obere Aufnahmeförderbänder 6, funktionieren wie im Zusammenhang mit den in Fig. 1 bis 6 sowie 9 und 10 gezeigten, nicht erfindungsgemäßen Ausführungsformen beschrieben.

Eine nicht erfindungsgemäße Variante des Wagens 2, wie er in den Fig. 7a und 7b dargestellt ist, sieht vor, dass der Wagen 2 nur am einen Kopfende ein Übergabeförderband 5 aufweist, nicht aber auch am anderen Kopfende. Dieses Übergabeförderband 5 am einen Kopfende ist dabei entsprechend den Übergabeförderbändern 5 ausgebildet, wie sie in den Ausführungsbeispielen zuvor beschrieben worden sind. Sie sind also zum einen verschwenkbar und zum anderen in der horizontalen Stellung in Richtung Wagenmitte verfahrbar.

Die Funktionsweise bei nur einem Übergabeförderband 5 ist dabei wie folgt:
Im Bereich der Bodenförderbänder 4 sowie der Übergabeförderbänder 5 wird ein Material erster Art transportiert, insbesondere neu einzubauendes Material. Indem nur am einen Kopfende ein Übergabeförderband 5 vorgesehen ist, ist dadurch nur eine Transportrichtung möglich.

Die Dachförderbänder 7 transportieren in die entgegengesetzte Richtung, und zwar ein Material zweiter Art. Es kann sich dabei um das Material handeln, welches auf der Gleisstrecke ausgebaut worden ist. Dieses ausgebaute Material wird in den Wagen 2 des Wagenverbundes abgeworfen, welche durch den Einbau des neuen Materials frei geworden sind. Es handelt sich hier somit um eine Art rollierendes System, bei dem das in den Wagen 2 befindliche neue Material sukzessive zu der Einbaustelle transportiert wird, während das ausgebaute alte Material an das Ende des Wagenverbundes mittels der Dachförderbänder 7 transportiert und dort abgeworfen wird. Das abgeworfene alte Material rückt dann sukzessive weiter. Fig. 8a zeigt einen Querschnitt durch den Wagen 2 in Fig. 7a. Dabei ist erkennbar, dass ein einziges Förderband 7 vorgesehen ist. Bei der Variante in Fig. 8b sind zwei zueinander parallele Dachförderbänder 7 vorgesehen. Grundsätzlich ist es denkbar, dass noch mehr Dachförderbänder 7 (auch mehrstöckig) vorgesehen sein können.

Eine weitere Ausführungsform in Fig. 9a zeigt eine im Vergleich zu den vorangegangenen Ausführungsformen vereinfachte Variante. Das Grundprinzip besteht darin, dass zwar jeder Wagen 2 zwei untere Übergabeförderbänder 5 aufweist, nicht jedoch obere Aufnahmeförderbänder 6. Die unteren Übergabeförderbänder 5 sind dabei im Vergleich zu den vorhergehenden Ausführungsformen relativ lang ausgebildet. In ihrer Grundstellung sind sie horizontal ausgerichtet und für den Nichtgebrauch beispielsweise während einer Überführungsfahrt des Wagens 2 hin zu Wagenmitte zurückgezogen, wie dies in Fig. 9a bei den bezüglich der Wagen 2 rechten unteren Übergabeförderbändern 5 erkennbar ist. Für den Gebrauch werden diese unteren Übergabeförderbänder 5 zunächst ausgefahren sowie nach oben verschwenkt, wie dies in Fig. 9a bei den bezüglich der Wagen 2 linken unteren Übergabeförderbändern 5 erkennbar ist. Die Abwurfstelle dieser so nach oben verschwenkten unteren Übergabeförderbänder 5 liegt dabei innerhalb des Containers 3 des jeweils benachbarten Wagens 2.

Bei dieser Ausführungsform sind somit die einziehbaren unteren Übergabeförderbänder 5 hinsichtlich ihrer Länge so ausgelegt, dass man sie als direktes Übergabeförderband 5 für den benachbarten Wagen 2 verwenden kann, ohne dass ein zusätzliches oberes Aufnahmeförderband 6 notwendig ist. Auf diese Art kann man eine reversible Schaltung mit jeweils einem Übergabeförderband 5 pro Wagenende ermöglichen.

Die Darstellung in Fig. 10a und 10b zeigt die entgegengesetzte Materialförderrichtung, nämlich in der Zeichnung von links nach rechts. Die entsprechenden Stellungen der unteren Übergabeförderbänder 5 sind dabei erkennbar.

### Bezugszeichenliste

- 1: Gleis
- 2: Wagen
- 3: Container
- 4: Bodenförderband
- 5: unteres Übergabeförderband
- 6: oberes Aufnahmeförderband
- 7: Dachförderband
- 8: Überbrückungsförderband

## Patentansprüche

1. Wagenverbund zur Materialförderung im Gleisbau,
wobei mehrere, auf einem Gleis (1) verfahrbare Wagen (2) zur Aufnahme von Material hintereinander zu dem Wagenverbund zusammengekoppelt sind,
mit jeweils einem Bodenförderband (4) zur Förderung von Material längs des Bodens der Wagen (2),
mit jeweils einem zwischen zwei benachbarten Wagen (2) vorgesehenen unteren Übergabeförderband (5) am Kopfende der Wagen (2) im Bereich des Bodenförderbandes (4) zur Übergabe des Materials von einem Wagen (2) zum benachbarten Wagen (2) wobei das untere Übergabeförderband (5) derart ansteuerbar und betätigbar ist, dass es nach oben in eine Abwurfstellung zur Übergabe des Materials an den benachbarten Wagen (2) verschwenkbar oder abknickbar ist, sowie
mit jeweils zumindest einem durchgehenden Dachförderband (7) im Dachbereich der Wagen (2) zur Übergabe von Material von einem Wagen (2) zum benachbarten Wagen (2), wobei sich die Enden der Dachförderbänder (7) benachbarter Wagen (2) in vertikaler Richtung gesehen überlappen,
wobei mittels der Bodenförderbänder (4)
Material einer ersten Art in eine vorgegebene Richtung transportierbar
ist, und zwar in die Richtung, in der das Übergabeförderband (5) das Material dem benachbarten Wagen (2) aufgibt, und
wobei gleichzeitig mittels der Dachförderbänder (7) Material einer zweiten Art in die entgegengesetzte Richtung
zu der Transportrichtung der Bodenförderbänder (4) transportierbar ist,
**dadurch gekennzeichnet,**
dass die Wagen (2) an beiden Kopfenden jeweils ein unteres Übergabeförderband (5) aufweisen,
dass die unteren Übergabeförderbänder (5) ausgehend von einer horizontalen Ausgangsstellung nach oben in die Abwurfstellung zur Übergabe des Materials an den benachbarten Wagen (2) verschwenkbar oder abknickbar sind,
dass die unteren Übergabeförderbänder (5) in ihren horizontalen Stellung in Richtung Wagenmitte zurückverfahrbar sind und
dass die Dachförderbänder (7) an den beiden Enden jeweils nach oben oder nach unten abknickbar sind oder ein nach oben oder nach unten verschwenkbares Überbrückungsförderband (8) aufweisen, dass sich die Enden der Dachförderbänder (7) bzw. der Überbrückungsförderbänder (8) benachbarter Wagen (2) in vertikaler Richtung gesehen überlappen.

2. Wagenverbund nach dem vorhergehenden Anspruch,
**dadurch gekennzeichnet**,
dass die Wagen (2) am Kopfende das untere Übergabeförderband (5) im Bereich des Bodenförderbandes (4) sowie weiterhin im oberen Bereich eines Containers (3) der Wagen (2) ein oberes Aufnahmeförderband (6) aufweisen,
wobei das obere Aufnahmeförderband (6) in der Ruhestellung horizontal im Dachbereich des Wagens (2) ausgerichtet und in der Arbeitsstellung nach unten verschwenkt und zum anderen hin zum Kopfende des Wagens (2) verschoben ist,
wobei das untere Übergabeförderband (5) sowie das obere Aufnahmeförderband (6) unabhängig voneinander derart ansteuerbar und betätigbar sind,
dass das untere Übergabeförderband (5) ausgehend von einer horizontalen Ausgangsstellung nach oben verschwenkbar oder abknickbar und das obere Aufnahmeförderband (6) des benachbarten Wagens (2) ausgehend von einer horizontalen Ausgangsstellung nach unten verschwenkbar ist, so dass das Abwurfende des unteren Übergabeförderbandes (5) in vertikaler Richtung gesehen oberhalb des nach unten verschwenkten Endes des oberen Aufnahmeförderbandes (6) liegt.

3. Wagenverbund nach einem der vorhergehenden Ansprüche,
**dadurch gekennzeichnet**,
dass die Bodenförderbänder (4) mit ihrem Abwurfende in vertikaler Richtung gesehen oberhalb der unteren Übergabeförderbänder (5) liegen.

4. Wagenverbund nach Anspruch 2 oder 3,
**dadurch gekennzeichnet**,
dass die oberen Aufnahmeförderbänder (6) zusätzlich zu ihren Verschwenkbarkeit nach unten in Längsrichtung der Wagen (2) verschiebbar sind.

5. Wagenverbund nach einem der vorhergehenden Ansprüche,
**dadurch gekennzeichnet**,
dass die untere Übergabeförderbänder (5) seitlich verschwenkbar sind.

6. Wagenverbund nach einem der vorhergehenden Ansprüche,
**dadurch gekennzeichnet**,
dass mehrere, zueinander parallele Dachförderbänder (7) vorgesehen sind.

7. Wagenverbund nach einem der vorhergehenden Ansprüche,
**dadurch gekennzeichnet**,
dass die Überbrückungsförderbänder (8) seitlich verschwenkbar sind.

8. Wagenverbund nach einem der vorhergehenden Ansprüche,
**dadurch gekennzeichnet**,
dass die Überbrückungsförderbänder (8) und/oder die oberen Aufnahmeförderbänder (6) und/oder die Dachförderbänder (7) derart verstellbar sind, dass durch eine entsprechende Position eine Materialabgabe von den Dachförderbändern (7) auf die darunter befindlichen Förderbänder durchführbar ist.

## Claims

1. A train of waggons for transporting material in rail construction,
wherein, for receiving material, a plurality of waggons (2), which can be moved on a track (1), is coupled consecutively to form the train of waggons,
in each case comprising a floor conveyor belt (4) for conveying material along the floor of the waggons (2),
in each case comprising a lower transfer conveyor belt (5) provided between two adjacent waggons (2) at the head of the waggons (2) in the area of the floor conveyor belt (4) for transferring the material from a waggon (2) to the adjacent waggon (2)
wherein the lower transfer conveyor belt (5) can be controlled and operated such that it can be pivoted or bent upwards into a drop position for transferring the material to the adjacent waggon (2), as well as
in each case comprising at least one continuous roof conveyor belt (7) in the roof area of the waggons (2) for transferring material from one waggon (2) to the adjacent waggon (2),
wherein the ends of the roof conveyor belts (7) of adjacent waggons (7) overlap, viewed in vertical direction,
wherein material of a first type can be transported in a predetermined direction by means of the floor conveyor belts (4), namely in the direction, in which the transfer conveyor belt (5) feeds the material to the adjacent waggon (2), and wherein material of a second type can be transported simultaneously in the opposite direction to the transport direction of the floor conveyor belts (4) by means of the roof conveyor belts (7),
**characterised in**
that, at the two heads, the waggons (2) in each case encompass a lower transfer conveyor belt (5),
that, starting at an initial horizontal position, the lower transfer belts (5) can be pivoted or bent upwards into the drop position for transferring the material to the adjacent waggon (2),
that, in their horizontal position, the lower transfer conveyor belts (5) can be moved back in the direction of the centre of the waggon and
that, at the two ends, the roof conveyor belts (7) can in each case be bent upwards or downwards or encompass a bridging conveyor belt (8), which can be pivoted upwards or downwards, that, viewed in vertical direction, the ends of the roof conveyor belts (7) or of the bridging conveyor belts (8) of adjacent waggons (2), respectively, overlap one another.

2. The train of waggons according to the preceding claim,
**characterised in**
that, at the head, the waggons (2) encompass the lower transfer conveyor belt (5) in the area of the floor conveyor belt (4) and, furthermore, an upper receiving conveyor belt (6) in the upper area of a container (3) of the waggons (2),
wherein, in the rest position, the upper receiving conveyor belt (6) is oriented horizontally in the roof area of the waggon (2) and, in the operating position, is pivoted downwards and is shifted towards the other one towards the head of the waggon (2),
wherein the lower transfer conveyor belt (5) as well as the upper receiving conveyor belt (6) can be controlled and operated independent from one another such
that, based on an initial horizontal position, the lower transfer conveyor belt (5) can be pivoted or bent upwards and, based on an initial horizontal position, the upper receiving conveyor belt (6) of the adjacent waggon (2) can be pivoted downwards, so that, viewed in vertical direction, the drop end of the lower transfer conveyor belt (5) is located above the end of the upper receiving conveyor belt (6), which is pivoted downwards.

3. The train of waggons according to one of the preceding claims, **characterised in**
that the floor conveyor belts (4) with their drop end viewed in vertical direction, are located above the lower transfer conveyor belts (5).

4. The train of waggons according to claim 2 or 3,
**characterised in**
that, in addition to being pivotable downwards, the upper receiving conveyor belts (6) can be moved in longitudinal direction of the waggons (2).

5. The train of waggons according to any one of the preceding claims, **characterised in**
that the lower transfer conveyor belts (5) can be pivoted laterally.

6. The train of waggons according to any one of the preceding claims, **characterised in**
that provision is made for a plurality of roof conveyor belts (7), which are parallel to one another.

7. The train of waggons according to any one of the preceding claims, **characterised in**
that the transfer conveyor belts (8) can be pivoted laterally.

8. The train of waggons according to any one of the preceding claims, **characterised in**
that the bridging conveyor belts (8) and/or the upper receiving conveyor belts (6) and/or the roof conveyor belts (7) can be adjusted such that a material delivery from the roof conveyor belts (7) to the conveyor belts located therebelow can be carried out by means of a corresponding position.

## Revendications

1. Rame de wagons destinée au transport de matériau dans la pose de voie, plusieurs wagons étant déplaçables (2) sur une voie (1) pour la réception de matériau et reliés l'un derrière l'autre pour former une rame de wagons,
respectivement, avec une bande transporteuse de fond (4) pour le transport de matériau le long du fond du wagon (2).
respectivement, avec une bande transporteuse de transfert inférieure (5) prévue entre deux wagons adjacents (2) à l'avant du wagon (2) dans la zone de la bande transporteuse de fond (4) pour le transfert du matériau d'un wagon (2) au wagon adjacent (2)
la bande transporteuse de transfert inférieure (5) pouvant être commandée et actionnée de telle sorte qu'elle peut pivoter et se plier vers le haut dans une position d'éjection
pour le transfert du matériau au wagon adjacent (2), ainsi
qu'avec respectivement au moins une bande transporteuse de toit continue (7) sur la surface du toit du wagon (2)
pour le transfert du matériau d'un wagon (2) au wagon adjacent (2),
les extrémités des bandes transporteuses de toit (7) des wagons adjacents (2) vues d'en haut se chevauchant,
le premier type de matériau étant transportable par les bandes transporteuses de fond (4) dans une direction donnée, à savoir dans la direction, où la bande transporteuse de transfert (5) passe le matériau au wagon adjacent (2), et
un deuxième type de matériau étant à la fois transportable au moyen des bandes transporteuses de toit dans la direction opposée à la direction de transport des bandes transporteuses de fond (4),
**caractérisée en ce que**,
les wagons (2) présentent aux deux extrémités respectivement une bande transporteuse de transfert inférieure (5)
les bandes transporteuses de transfert inférieures (5) à partir d'une position peuvent être commandées et actionnées de telle sorte qu'elles peuvent pivoter et se plier vers le haut dans une position d'éjection pour le transfert du matériau au wagon adjacent (2)
les bandes transporteuses de transfert inférieure (5) dans leur position horizontale peuvent être reculées vers le centre du wagon et
les bandes transporteuses de toit (7) peuvent se plier aux deux extrémités respectivement vers le haut ou vers le bas ou comprennent une bande transporteuse de liaison (8) pouvant pivoter vers le haut ou vers le bas, de telle sorte que les extrémités des bandes transporteuses de toit (7) ou des bandes transporteuses de liaison (8) des wagons adjacents (2) vues d'en haut se chevauchent.

2. Rame de wagons suivant la revendication précédente,
**caractérisée en ce que**,
les wagons (2) à l'avant comportent la bande transporteuse de transfert inférieure (5)
dans la zone de la bande transporteuse de fond (4) ainsi qu'en outre une bande transporteuse réceptrice (6) dans la partie supérieure d'un conteneur (3) du wagon (2),
la bande transporteuse réceptrice supérieure (6) s'alignant horizontalement en position de repos dans la zone du toit du wagon (2), pivotant vers le bas dans la position de travail et d'autre part coulissant vers l'avant du wagon (2),
la bande transporteuse de transfert inférieure (5), ainsi que la bande transporteuse réceptrice supérieure (6) étant indépendantes l'une de l'autre telles qu'elles sont contrôlables et actionnables,
la bande transporteuse de transfert inférieure (5), à partir d'une position initiale horizontale, pouvant pivoter ou se plier vers le haut et la bande transporteuse réceptrice supérieure (6) du wagon adjacent (2), à partir d'une position initiale horizontale,
pouvant pivoter vers le bas, de telle manière que l'extrémité de déversement de la bande transporteuse de transfert inférieure (5) vue d'en haut se trouve au-dessus de l'extrémité
pivotant vers le bas de la bande transporteuse réceptrice supérieure (6).

3. Rame de wagons suivant l'une des revendications précédentes,
**caractérisée en ce que**,
les bandes transporteuses de toit (4) avec leur extrémité de déversement vue d'en haut se
trouvent au-dessus des bandes transporteuses de transfert inférieures.

4. Rame de wagons suivant la revendication 2 ou 3,
**caractérisée en ce que**,
les bandes transporteuses réceptrices supérieures (4), en plus de pouvoir pivoter, peuvent
coulisser vers le bas dans le sens longitudinal du wagon (2).

5. Rame de wagons suivant l'une des revendications précédentes,
**caractérisée en ce que**,
les bandes transporteuses de transfert inférieures (5) peuvent pivoter sur le côté.

6. Rame de wagons suivant l'une des revendications précédentes,
**caractérisée en ce que**,
plusieurs bandes transporteuses de toit parallèles entre elles (7) sont prévues.

7. Rame de wagons suivant l'une des revendications précédentes,
**caractérisée en ce que**,
les bandes transporteuses de liaison (8) peuvent pivoter sur le côté.

8. Rame de wagons suivant l'une des revendications précédentes,
**caractérisée en ce que**,
les bandes transporteuses de liaison (8) et/ou les bandes transporteuses réceptrices
supérieures (6) et/ou les bandes transporteuses de toit (7) peuvent être réglées de telle sorte
que, par une position correspondante, un déchargement de matériau est réalisable depuis les bandes transporteuses de toit (7) sur les bandes transporteuses se trouvant en-dessous.
